# EUROPÄISCHE PATENTSCHRIFT

(11) **EP 0 609 303 B1**
(45) Veröffentlichungstag und Bekanntmachung des Hinweises auf die Patenterteilung: **06.09.1995**
(21) Anmeldenummer: 92921604.2
(22) Anmeldetag: 14.10.1992
(51) Int. Cl.: C11D 1/72

(54) **FLÜSSIGES REINIGUNGSMITTELKONZENTRAT FÜR HARTE OBERFLÄCHEN**
LIQUID DETERGENT CONCENTRATE FOR HARD SURFACES
DETERGENT LIQUIDE CONCENTRE POUR SURFACES DURES

(30) Priorität: 23.10.1991 DE 4134973
(43) Veröffentlichungstag der Anmeldung: 10.08.1994
(73) Patentinhaber: Henkel Kommanditgesellschaft auf Aktien, 40191 Düsseldorf (DE)
(72) Erfinder: OUZOUNIS, Dimitrios, D-47807 Krefeld (DE); NITSCH, Christian, D-4000 Düsseldorf 13 (DE); DAUTE, Peter, D-4300 Essen 1 (DE)
(86) Internationale Anmeldenummer: EP9202369
(87) Internationale Veröffentlichungsnummer: WO9308248

(56) Entgegenhaltungen:
- DE-A- 3 923 394

## Beschreibung

Flüssige Allzweckreinigungsmittel für die Anwendung im Haushalt und in Gewerbebetrieben haben im letzten Jahrzehnt ihren festen Platz eingenommen, da sie einfach und problemlos anwendbar sind. Meist werden die Mittel als vorzugsweise wäßrige Konzentrate in den Handel gebracht. Sie lassen sich bereits als solche, d.h. unverdünnt, auf ein feuchtes saugfähiges Tuch beliebiger Beschaffenheit oder einen Schwamm aufbringen, mit dem die harten Oberflächen aus Metall, lackiertem Holz, Kunststoff, keramischen Erzeugnissen, wie Porzellan, Fliesen, Kacheln und dergleichen, abgewischt und dadurch Staub, Fettschmutz und Flecken entfernt werden. Dabei wird gewünscht, daß diese Oberflächenbehandlung ihrerseits keine Reinigungsmittelflecken und -streifen zurückläßt und keine Nachbehandlung, beispielsweise mit einem mit klarem Wasser getränkten, also feuchten Tuch, erfordert.

Derartige flüssige Allzweckreinigungsmittel bestehen im allgemeinen aus konzentrierten Lösungen diverser Aniontensidgemische, aber auch Mischungen aus Anion- und nichtionischen Tensiden sind bekannt. Sie werden u.a. in der DE 28 40 463, der EP 71 411 und der DE 39 43 070 beschrieben.

Aus Kirk-Othmer, "Encyclopedia of Chemical Technology", 3^{rd} Ed. (1979), Vol. 5, Seite 9, ist bekannt, daß hochethoxylierte Ricinusöle als Bestandteile in Reinigungsmitteln verwendbar sind.

Überraschenderweise wurde nun gefunden, daß man zu einer nicht vorhersehbaren hervorragenden Reinigungsleistung flüssiger Reinigungsmittelkonzentrate für harte Oberflächen kommt, wenn als Tenside Alkoxylierungsprodukte von OH-Gruppen-haltigen Carbonsäuren und/oder ihren Derivaten oder Gemische dieser Verbindungen mit anderen bekannten anionischen oder nichtionischen Tensiden eingesetzt werden.

Die Reinigungsleistung dieser Konzentrate erreicht das Niveau bekannter, guter alkylbenzolsulfonathaltiger Rezepturen mit einem reinigungsverstärkenden Polymeranteil, wie sie z.B. unter den Schutzumfang der DE 28 40 463 fallen.

Die vorliegende Erfindung betrifft somit ein flüssiges Reinigungsmittelkonzentrat für harte Oberflächen auf Basis wäßriger Lösungen von nichtionischen Tensiden, gegebenenfalls zusammen mit weiteren anionischen und/oder nichtionischen Tensiden, organischen und/oder anorganischen Gerüstsubstanzen, wasserlöslichen Lösungsmitteln oder Lösungsvermittlern sowie sonstigen üblichen Bestandteilen derartiger Reinigungsmittel, das dadurch gekennzeichnet ist, daß es als nichtionisches Tensid etwa 1,0 bis 30, vorzugsweise etwa 2,0 bis 15 Gew.-%, bezogen auf das gesamte Konzentrat, eines Alkoxylierungsproduktes von OH-Gruppen-haltigen Carbonsäuren und/oder ihren Derivaten (Polyolalkoxylate) enthält, mit 30 - 85 Gew.-%, bevorzugt 30 - 65 Gew.-% Ethylenoxid oder Propylenoxid.

Die Herstellung dieser Polyolalkoxylate ist in der deutschen Patentanmeldung P 39 23 394.4 beschrieben. Sie erfolgt über die Epoxide ungesättigter Öle.

Die Epoxide ungesättigter Öle und Fette, wie Sojaöl, Leinöl, Sonnenblumenöl oder Rüböl, sind seit langem bekannt und werden industriell im großen Umfang kostengünstig hergestellt. Ihre Umsetzung mit Wasserstoff oder protischen Verbindungen wie Wasser, Alkoholen oder Carbonsäuren führt zu Polyolen, die je nach der Fettsäurezusammensetzung der Ausgangsmaterialien in 9- oder 10-Stellung der Fettalkylkette eine Hydroxygruppe tragen. Bei mehrfach ungesättigten Fettsäuren erhält man entsprechend der Anzahl und Stellung der Doppelbindungen mehrere Hydroxygruppen pro Fettsäurekette. Diese können dann mit Ethylenoxid und/oder Propylenoxid zu meist flüssigen Alkoxylaten (Polyolalkoxylaten) umgesetzt werden.

Die Polyolalkoxylate können im Bereich der Reinigung harter Oberflächen bevorzugt als alleiniger Wirkstoff, aber auch in Kombination mit beliebigen anderen bekannten Tensiden vom Sulfonat- und/oder Sulfattyp, sowie vorzugsweise mit Fettalkylglucosiden, Dialkylsulfosuccinaten sowie Glycerinmonoalkylethern, verwendet werden. Ihr Anteil am Gesamtgemisch kann etwa 50 bis 80, vorzugsweise 50 bis 65 Gew.-% betragen.

Als Tenside vom Sulfonattyp kommen Alkylbenzolsulfonate (C₉₋₁₅-Alkyl), Gemische aus Alken- und Hydroxyalkansulfonaten sowie Disulfonaten, wie man sie beispielsweise aus Monoolefinen mit end- oder innenständiger Doppelbindung durch Sulfonieren mit gasförmigem Schwefeltrioxid und anschließende alkalische oder saure Hydrolyse der Sulfonierungsgruppe erhält, in Betracht. Weiter eignen sich Alkansulfonate, die aus Alkanen durch Sulfochlorierung oder Sulfoxydation und anschließende Hydrolyse bzw. Neutralisation bzw. durch Bisulfitaddition an Olefine erhältlich sind. Weitere brauchbare Tenside vom Sulfonattyp sind die Ester von α-Sulfofettsäuren, z.B. die α-Sulfonsäuren aus hydrierten Methyl- oder Ethylestern der Cocos-, Palmkern- oder Talgfettsäure.

Die aus ökologischen Gründen bevorzugt eingesetzten Tenside vom Sulfattyp sind die Schwefelsäuremonoester primärer C₁₂-C₁₈-, vorzugsweise C₁₂-C₁₄-Fettalkohole (z.B. aus Cocosfettalkoholen, Talgfettalkoholen oder Oleylalkohol) und diejenigen entsprechender sekundärer Alkohole. Weiterhin eignen sich sulfatierte Fettsäurealkanolamide, Fettsäuremonoglyceride oder Umsetzungsprodukte von 1 - 5 Mol Ethylenoxid mit primären oder sekundären Fettalkoholen.

Unter den einsetzbaren Fettalkylglucosiden werden hier Verbindungen mit durchschnittlich weniger als zwei Glucoseeinheiten pro Fettalkyl-Rest, insbesondere solche mit 1 bis 1,4 Glucoseeinheiten verstanden. Der Fettalkylrest weist 10 bis 18, insbesondere im wesentlichen 12 bis 14 Kohlenstoffatome auf. Unter "Fettalkyl" werden die Rest der durch Hydrierung von natürlichen Fettsäuren hergestellten Fettalkohole, die ganz oder überwiegend gesättigt sind, oder die auch ungesättigte Anteile umfassen, verstanden.

Die Dialkylsulfosuccinate sind Alkalimetall-, Ammonium- oder substituierte Ammoniumsalze und können von einem C₇-, C₈- oder C₉-Alkohol abgeleitet sein, welcher linear oder verzweigt sein kann, oder von einer beliebigen Mischung daraus. Das bevorzugte Material sind die geradkettigen und verzweigten Di-octylsulfosuccinate. Die Herstellung der Dialkylsulfosuccinate erfolgte nach üblichen Methoden, z.B. durch Veresterung von Maleinsäure und anschließende Sulfonierung mit Bisulfit.

Alle anionischen Tenside können in Form ihrer Alkali-, Erdalkali- und Ammoniumsalze sowie als lösliche Salze organischer Basen, wie Mono-, Di- oder Triethanolamin vorliegen. Die Natriumsalze werden meist aus Kostengründen bevorzugt.

Die Glycerinmonoalkylether sind Verbindungen der allgemeinen Formel
in der R für einen Alkylrest mit 1 - 22, vorzugsweise 8 - 18 C-Atomen, n für eine Zahl im Bereich 0 - 20, vorzugsweise 0 - 10 und x + y für eine Zahl im Bereich 0 - 60, vorzugsweise 0 - 30 stehen, sowie von Mischungen mehrerer derartiger Verbindungen.

Diese Glycerinmonoalkylether können vorteilhaft dadurch hergestellt werden, daß man Glycerin im Überschuß in einem Reaktionskessel mit Natronlauge zusammengibt und unter Stickstoffatmosphäre erwärmt, wobei Wasser abdestilliert. Der Ansatz wird mehrere Stunden nachgerührt. Danach setzt man dieses Reaktionsprodukt mit Fettalkoholsulfat, Na-Salz, bzw. Fettalkoholpolyethylenglykolethersulfat, Na-Salz, um und erwärmt das Reaktionsgemisch einige Stunden weiter. Das Rohprodukt wird mehrmals mit Wasser gewaschen. Restwasser in der organischen Phase wird bei vermindertem Druck entfernt. Die so erhaltenen Glycerinmonoalkylether (GE) können dann, gegebenenfalls in Gegenwart eines Katalysators (z.B. Na-Methylat), in einem Druckgefäß unter Stickstoffatmosphäre bei erhöhter Temperatur mit Ethylenoxid umgesetzt werden.

Für die erfindungsgemäßen Reinigungsmittelkonzentrate können weiterhin als Gerüstsubstanzen etwa 0,5 bis 10, vorzugsweise 1,5 bis 5 Gew.-%, bezogen auf das gesamten Konzentrat, in ihrer Gesamtheit alkalisch reagierende anorganische oder organische Verbindungen, sowie anorganische oder organischen Komplexbildner verwendet werden, die bevorzugt in Form ihrer Alkali- oder Aminsalze, insbesondere der Natrium- und Kaliumsalze vorliegen. Zu den Gerüstsubstanzen zählen hier auch die Alkalihydroxide.

Weitere brauchbare anorganische Substanzen, die den erfindungsgemäßen Mitteln gegebenenfalls zugesetzt werden können, sind beispielsweise Bicarbonate, Carbonate, Borate, Silikate oder Polyphosphate wie Pentanatriumtriphosphat, Pyrophosphate oder Orthophosphate. Die letztgenannten phosphorionenhaltigen Salze sollten jedoch aus ökologischen Gründen zweckmäßigerweise nicht eingesetzt werden.

Zu den organischen Komplexbildnern vom Typ der Aminopolycarbonsäuren gehören unter anderem die Nitrilotriessigsäure, Ethylendiamintetraessigsäure, N-Hydroxyethyl-ethylen-diamintriessigsäure. Als Polyphosphonsäuren seien genannt: Methylendiphosphonsäuren, 1-Hydroxyethan-1,1-diphosphonsäure, Propan-1,1,3-triphosphonsäure, Butan-1,2,3,4-tetraphosphonsäure, Polyvinylphosphonsäure, Mischpolymerisate aus Vinylphosphonsäure und Acrylsäure, Ethan-1,2,dicarboxy-1,2-diphosphonsäure, Ethan-1,2-dicarboxy-1,2-dihydroxydiphosphonsäure, Phosphonobernsteinsäure, 1-Aminoethan-1,2-diphosphonsäure, Aminotri-(methylenphosphonsäure), Methylamino- oder Ethylamino-di-(methylenphosphonsäure) sowie Ethylendiamintetra(methylenphosphonsäure).

Als Beispiele für N- oder P-freie und daher bevorzugte ein- oder mehrwertige Carbonsäuren oder deren Salze als Gerüstsubstanzen werden vielfach, wenn auch nicht ausschließlich, Carboxylgruppen enthaltende Verbindungen vorgeschlagen. Eine große Zahl dieser Carbonsäuren besitzt ein Komplexbildungsvermögen für Calcium. Hierzu gehören z. B. Citronensäure, Weinsäure, Benzolhexacarbonsäure, Tetrahydrofurantetracarbonsäure, Gluconsäure, Glutarsäure, Bernsteinsäure, Adipinsäure, Polyacrylsäuren und Copolymeren oder Gemische daraus.

Da Reinigungsmittel für den Haushalt im allgemeinen neutral bis schwach alkalisch eingestellt sind, d. h. ihre wäßrigen Gebrauchslösungen bei Anwendungskonzentrationen von üblicherweise etwa 1 - 20, vorzugsweise etwa 5 - 15 g/l Wasser oder wäßriger Lösung einen pH-Wert im Bereich von 7,0 - 10,5, vorzugsweise 7,0 - 9,5, besitzen, kann zur Regulierung des pH-Wertes ein Zusatz geringer Mengen saurer und/oder alkalischer Komponenten, auch als Puffer, erforderlich sein.

Als saure Substanzen eignen sich übliche anorganische oder organische Säuren oder saure Salze, wie beispielsweise Salzsäure oder Schwefelsäure, Milchsäure, Polycarbonsäuren, wie z. B. Citronensäure, Weinsäure, Glutarsäure, Bernsteinsäure, Adipinsäure oder Gemische davon und dergleichen.

Sofern der Gehalt an alkalischen Gerüstsubstanzen nicht zur Regulierung des pH-Wertes ausreicht, können auch noch alkalisch wirkende organische oder anorganische Verbindungen wie z. B. Natriumhydroxid, Alkanolamine, nämlich Mono-, Di- oder Triethanolamin oder Ammoniak zugesetzt werden.

Außerdem kann man an sich bekannte Lösungsvermittler, einzeln oder als Gemisch untereinander, einarbeiten, wozu außer den wasserlöslichen organischen Lösungsmitteln wie insbesondere niedermolekularen aliphatischen Alkoholen mit 1 - 4 Kohlenstoffatomen auch die sogenannten hydrotropen Stoffe vom Typ der niederen Alkylarylsulfonate, beispielsweise Toluol-, Xylol- oder Cumolsulfonate oder kurzkettige Alkylsulfate wie Octylsulfat gehören. Sie können auch in Form ihrer Natrium- und/oder Kalium- und/oder Alkylaminosalze vorliegen. Als Lösungsvermittler sind weiterhin wasserlösliche organische Lösungsmittel verwendbar, insbesondere solche mit Siedepunkten oberhalb von 75 °C wie beispielsweise die Ether aus gleich- oder verschiedenartigen mehrwertigen Alkoholen oder die Teilether aus mehrwertigen Alkoholen. Hierzu gehören beispielsweise Di- oder Triethylenglykolpolyglycerine sowie die Teilether aus Ethylenglykol, Propylenglykol, Butylenglykol oder Glycerin mit aliphatischen, 1 - 6 Kohlenstoffatome im Molekül enthaltenen einwertigen Alkoholen.

Als wasserlösliche oder mit Wasser emulgierbare organische Lösungsmittel kommen auch Ketone, wie Aceton, Methylethylketon sowie aliphatische, cycloaliphatische und aromatische Kohlenwasserstoffe, ferner die Terpenalkohole in Betracht.

Das Gewichtsverhältnis von Tensid zu Lösungsmittel bzw. Lösungsvermittler kann 1 : 0 bis 1 : 2, vorzugsweise 1 : 0,05 bis 1 : 1 betragen.

Zur Regulierung der Viskosität empfiehlt sich gegebenenfalls ein Zusatz geringer Mengen an höheren Polyglykolethern mit Molgewichten bis etwa 600 oder Polyglycerin. Weiterhin empfiehlt sich zur Regulierung der Viskosität ein Zusatz an Natriumchlorid und/oder Harnstoff.

Außerdem können die beanspruchten Mittel als sonstige übliche Bestandteile Zusätze an Farb- und Duftstoffen sowie Konservierungsmitteln enthalten.

Eine Rahmenrezeptur der erfindungsgemäßen Konzentrate kann somit insgesamt etwa folgende Grundzusammensetzung aufweisen:

| Bestandteile | Gew.-% |
|---|---|
| Polyolalkoxylate: | 1,0 bis 30, vorzugsweise 2,0 bis 15 |
| Weitere Tenside: | 0 bis 80, vorzugsweise 50 bis 80 |
| Gerüstsubstanzen: | 0 bis 10, vorzugsweise 1,5 bis 5 |
| Tenside: Lösungsmittel/Lösungsvermittler: | 1 : 0 bis 1 : 2, vorzugsweise 1 : 0,05 bis 1 : 1 |
| Farbstoffe/Duftstoffe/Konservierungsmittel: | geringe Mengen |
| Wasser: | Rest jeweils auf 100 |

### Versuche

Zum Nachweis der Vorteile der erfindungsgemäßen Reinigungsmittel gegenüber den bekannten Reinigungsmitteln für harte Oberflächen wurden Vergleiche hinsichtlich ihres Reinigungsvermögens angestellt.

### Prüfung der Reinigungswirkung

Zur Prüfung des Reinigungsvermögens diente die unten beschriebene Testmethode, die sehr gut reproduzierbare Ergebnisse liefert. Die Schmutzablösung von harten Oberflächen wurde nach dem Reinigungsvermögen-Test, beschrieben in Seifen-Öle-Fette-Wachse 112, 371 (1986), beurteilt.

Das zu prüfende Reinigungsmittel wurde auf eine künstlich angeschmutzte Kunststoffoberfläche gegeben. Bei der Anwendung eines Reinigungsmittels mit 10 Gew.-% Tensidgehalt wurde als Testanschmutzung eine Mischung aus Vaseline^{(R)}, Fettsäureglycerinestern und Pigmenten eingesetzt. Die Testfläche von 26 x 28 cm wurde mit Hilfe eines Flächenstreichers gleichmäßig mit 2 g der künstlichen Anschmutzung beschichtet. Die Testfläche wurde mit 10 ml der Reinigungsmittellösung beschichtet. Nach zehn Wischbewegungen mit einem Kunststoffschwamm wurde die gereinigte Testfläche unter fließendes Wasser gehalten und der lose sitzende Schmutz entfernt. Die Reinigungswirkung, d. h. der Weißgrad der so gereinigten Kunststoffoberfläche wurde mit einem Farb-Differenz-Meßgerät Microcolor der Firma Dr. Lange gemessen. Als Weiß-Standard diente die saubere weiße Kunststoffoberfläche. Da bei der Messung der sauberen Oberfläche auf 100 % eingestellt und die angeschmutzte Fläche mit 0 angezeigt wurde, sind die abgelesenen Werte bei den gereinigten Kunststoff-Flächen mit dem Prozentgehalt Reinigungsvermögen (% RV) gleichzusetzen. Bei den nachstehenden Versuchen sind die angegebenen Werte RL rel. (%) die nach dieser Methode ermittelten Werte für das Reinigungsvermögen der untersuchten Reinigungsmittel, bezogen auf die Reinigungsleistung der Vergleichsrezeptur gemäß DE 28 40 463 (RL = 100 %). Sie stellen jeweils Mittelwerte aus Dreifachbestimmungen dar.

### Beispiele

### Beispiel 1:

### Polyolethoxylat aus Sojaölepoxid, Vorlauffettsäure und 61 Gew.-% EO

1225 g (7,9 Mol) Vorlauffettsäure (60 % C₈, 35 % C₁₀, SZ = 361,9) wurden vorgelegt, unter Rühren auf 150 °C erwärmt und innerhalb von 1 h mit 1770 g (7,5 Mol auf Ep.-O bezogen) Sojaölepoxid (Ep.-O = 6,78) versetzt. Nach beendeter Zugabe wurde die Temperatur langsam auf 170 °C erhöht und nach 2 h (Ep.-O < 0,15 %) im Vakuum (ca. 0,02 mbar) bis 200 °C andestilliert (469 g Destillat). Das Endprodukt ist ein gelbes, klares Polyol (Viskosität = 5550 mPas (Höppler, 20 °C), OHZ = 105, VZ = 236, SZ = 3,1).

423 g (39 Teile) des Umsetzungsproduktes von Sojaölepoxid mit Vorlauffettsäure wurden mit 6,9 g einer 30 %igen Lösung von Kaliumhydroxid in Methanol versetzt und in einem Autoklaven auf 100 °C erhitzt. Bei dieser Temperatur wurden die vorhandenen Methanolspuren durch 5maliges Evakuieren und Belüften mit Stickstoff als Schutzgas entfernt. Nach Erhöhung der Reaktionstemperatur auf 150 °C wurden insgesamt 660 g (61 Teile) Ethylenoxid portionsweise so zudosiert, daß der Druck im Reaktor einen Wert von 5 bar nicht überstieg. Nach Beendigung der Reaktion wurde auf 80 - 100 °C abgekühlt, zur Entfernung von Ethylenoxidspuren ca. 15 Minuten evakuiert und mit Milchsäure neutralisiert. Das Rohprodukt ist eine klare, gelbe Flüssigkeit (OHZ = 54,7).

### Beispiel 2:

### Polyolethoxylat aus Sojaölepoxid, Vorlauffettsäure und 55 Gew. % EO

428 g (45 Teile) des Ringöffnungsproduktes von Sojaölepoxid mit Vorlauffettsäure wurden mit 2,8 g einer 30 %igen methanolischen Kaliumhydroxidlösung versetzt und unter den in Beispiel 1 angegebenen Bedingungen bei 150 °C mit 528 g (55 Teile) Ethylenoxid umgesetzt. Nach Entfernen der Ethylenoxidspuren im Vakuum und Neutralisation mit Milchsäure erhielt man eine dunkelgelbe Flüssigkeit (OHZ = 54,5).

### Beispiel 3:

### Polyolethoxylat aus hydriertem Sojaölepoxid und 65 Gew.-% EO

In einem Autoklaven wurden 20 kg epoxidiertes Sojaöl (Ep.-O = 6,78 %) und 0,2 kg eines Nickel-Katalysators vorgelegt, die im Reaktor vorhandene Luft durch Stickstoffspülung verdrängt und bei 150 - 170 °C mit einem Wasserstoffdruck von 20 bar, bis zum Ende der Wasserstoffaufnahme (ca. 6 h) hydriert. Nach Abkühlen und Abtrennen des Katalysators erhielt man einen farblosen Feststoff (OHZ = 165,8, VZ = 181,4, JZ = 8,3).

371 g (35 Teile) hydriertes Sojaölepoxid wurden mit 2,5 g einer 30 %igen Lösung von Kaliumhydroxid in Methanol versetzt und entsprechend Beispiel 1 mit 704 g (65 Teilen) Ethylenoxid umgesetzt. Das Rohprodukt ist eine klare, gelbe Flüssigkeit (OHZ = 62,9).

### Beispiel 4:

### Polyolethoxylat aus Sojaölepoxid, Methanol und 52 Gew.-% EO

2360 g (10 Mol) epoxidiertes Sojaöl (EP.-O = 6,78 %) wurden unter intensiver Kühlung zu der unter Rückfluß siedenden Lösung von 9 g (o,9 g/Mol Epoxid) konz. Schwefelsäure in 960 g (30 Mol) Methanol getropft. Nach beendeter Epoxid-Zugabe und Abreaktion des Epoxids wurde das Reaktionsgemisch mit Diethylethanolamin neutralisiert und das überschüssige Methanol im Vakuum entfernt. Man erhielt so eine klargelbe Flüssigkeit (OHZ = 185, VZ = 163, JZ = 19,4, SZ = 1,6).

480 g (48 Teile) des Ringöffnungsproduktes von Sojaölepoxid mit Methanol wurden mit 8,0 g einer 30 %igen methanolischen Natriummethylatlösung versetzt und unter den in Beispiel 1 angegebenen Bedingungen bei 160 °C mit 520 g (52 Teile) Ethylenoxid umgesetzt. Nach Entfernen der Ethylenoxidspuren im Vakuum erhielt man eine rotbraune Flüssigkeit (OHZ = 106,1).

### Beispiel 5:

### Polyolethoxylat aus Sojaölepoxid, EDENOR K8/18 und 61 Gew.-% EO

Analog Beispiel 1 wurden 2353 g epoxidiertes Sojaöl mit 2099 g EDENOR K8/18 ringgeöffnet. Das Produkt ist eine dunkelgelbe Flüssigkeit (OHZ = 69,5, VZ = 215, JZ = 8,4, SZ = 0,6).

390 g (39 Teile) des Ringöffnungsproduktes von Sojaölepoxid mit EDENOR K8/18 wurden mit 9,7 g einer 30 %igen methanolischen Natriummethylatlösung versetzt und unter den in Beispiel 1 angegebenen Bedingungen bei 160 °C mit 610 g (61 Teile) Ethylenoxid umgesetzt. Nach Entfernen der Ethylenoxidspuren im Vakuum und Neutralisation mit Milchsäure erhielt man eine dunkelgelbe Flüssigkeit (OHZ = 53,4).

### Beispiel 6:

Es wurden Allzweckreinigerbasisrezepturen mit Polyolalkoxylaten geprüft. Der Aktivsubstanzgehalt der Konzentrate betrug 10 Gew.-%.

Als Vergleich diente eine leistungsstarke Standardformulierung, die unter den Schutzumfang der Patentschrift DE 28 40 463 fällt:
8 Gew.-% Alkylbenzolsulfonat, Na-Salz
2 Gew.-% Addukt von C_{12/14}-Alkylepoxid + Ethylenglycol + 10 Mol Ethylenoxid
2 Gew.-% Na-gluconat
0,1 Gew.-% Polyethylenglykol mit einem Molgewicht von ca. 600 000 (Polyox WSR 205^{(R)} der Firma UCC)
Rest Wasser
Die Reinigungsleistung der in den folgenden Beispielen angegebenen Formulierungen wurde auf die Reinigungsleistung o.a. Standardformlulierungen bezogen, wobei diese auf 100 % gesetzt wurde. Der pH-Wert der Formulierungen war je nach Bedarf entweder mit Natronlauge oder mit Citronensäure auf etwa 7,0 eingestellt.

### Rezepturen:

| Formel Nr. | 1 | 2 |
|---|---|---|
| Verbindung aus Beispiel 1 | 10 % | - |
| Verbindung aus Beispiel 2 | - | 10 % |
| Na-gluconat | 2 % | 2 % |
| Wasser | Rest → | |
| Reinigungsleistung | 131 % | 123 % |

### Beispiel 7:

Die erfindungsgemäßen Verbindungen aus den Beispielen 1 und 2 wurden auch in Kombination mit C_{12/14}-Alkylglucosid (DP = 1,4) nach der im Beispiel 6 genannten Methode getestet.

### Rezepturen:

| Formel Nr. | 4 | 5 | 6 | 7 | 8 | 9 | 10 | 11 |
|---|---|---|---|---|---|---|---|---|
| Verb. aus Beispiel 1 | 8 % | 6 % | 4 % | 2 % | - | - | - | - |
| Verb. aus Beispiel 2 | - | - | - | - | 8 % | 6 % | 4 % | 2 % |
| C_{12/14}-Alkylglucosid (DP = 1,4) | 2 % | 4 % | 6 % | 8 % | 2 % | 4 % | 6% | 8 % |
| Na-gluconat | 2 % | 2 % | 2 % | 2 % | 2 % | 2 % | 2 % | 2 % |
| Wasser | Rest→ | | | | | | | |
| Reinigungsleistung in % | 129 | 129 | 132 | 128 | 124 | 123 | 126 | 103 |

Aus den Rezepturen 4 - 7 und 8 - 11 wird ersichtlich, daß die Reinigungsleistung vom Ethoxylierungsgrad der Polyethoxylate abhängt. Hiernach zeigen die Rezepturen mit dem niedriger ethoxylierten Polyolethoxylat aus dem Beispiel 2 eine niedrigere Reinigungsleistung als die entsprechenden Rezepturen mit den höherethoxylierten Polyolethoxylaten.

### Beispiel 8:

Eine hohe Reinigungsleistung wird auch erhalten, wenn statt Natriumgluconat ein Polycarboxylat mit einem mittleren Molekulargewicht von ca. 3000 (Sokalan ES 9911^{(R)}, Fa. BASF) als Builder eingesetzt wird. Dies wird mit den nachstehenden Rezepturen verdeutlicht.

### Rezepturen:

| Formel Nr. | 12 | 13 | 14 | 15 | 16 |
|---|---|---|---|---|---|
| Verb. aus Beispiel 1 | 8 % | 8 % | 8 % | 8 % | 8 % |
| C_{12/14}-Alkylglucosid, (DP = 1,4) | 2 % | 2 % | 2 % | 2 % | 2 % |
| Polycarboxylat MG ca. 3000 | - | 1 % | 2 % | 3 % | 5 % |
| Wasser | Rest→ | | | | |
| Reinigungsleistung in % | 124 | 132 | 128 | 129 | 124 |

### Beispiel 9:

Eine gegenüber dem Stand der Technik höhere Reinigungsleistung erhält man auch bei binären Tensidkombinationen der erfindungsgemäßen Verbindungen mit verschiedenen anionischen Tensiden.

### Rezepturen:

| Formel Nr. | 17 | 18 | 19 | 20 |
|---|---|---|---|---|
| Verbindung 1 | 8 % | 6 % | 4 % | 2 % |
| Gluconat | 2 % | 2 % | 2 % | 2 % |
| LAS | 2 % | 4 % | 6 % | 8 % |
| SAS | - | - | - | - |
| SBSE | - | - | - | - |
| Wasser | Rest→ | | | |
| Reinigungsleistung in % | 119 | 113 | 120 | 117 |

Die in den Tabellen verwendeten Abkürzungen haben folgende Bedeutung:
Verbindung 1: Verbindung aus Beispiel 1
Gluconat: Natrium-gluconat
LAS: C_{10/13}-Alkylbenzolsulfonat, Na-Salz
FAES: C_{12/14}-Fettalkoholethersulfat mit ca. 2 EO, Na-Salz
SAS: sekundäres C_{13/17}-Alkansulfonat, Na-Salz

### Beispiel 10:

Die erfindungsgemäßen Verbindungen zeigen auch in Kombination mit den in der deutschen Patentanmeldung P 39 43 070.7 beschriebenen Glycerinmonoalkylethern eine hohe Reinigungsleistung.

### Rezepturen:

| Formel Nr. | 27 | 28 | 29 |
|---|---|---|---|
| Verbindung aus Beispiel 1 | 8 % | 6 % | 4 % |
| Na-Gluconat | 2 % | 2 % | 2 % |
| C_{12/14}-Monoalkylglycerinether + 8 EO | 2 % | 4 % | 6 % |
| Wasser | Rest→ | | |
| Reinigungsleistung in % | 123 | 124 | 115 |

## Patentansprüche

1. Flüssiges Reinigungsmittelkonzentrat für harte Oberflächen auf Basis wäßriger Lösungen von nichtionischen Tensiden, gegebenenfalls zusammen mit weiteren anionischen und/oder nichtionischen Tensiden, organischen und/oder anorganischen Gerüstsubstanzen, wasserlöslichen Lösungsmitteln oder Lösungsvermittlern sowie sonstigen üblichen Bestandteilen derartiger Reinigungsmittel, dadurch gekennzeichnet, daß es als nichtionisches Tensid 1,0 bis 30 Gew.-%, vorzugsweise 2,0 bis 15 Gew.-%, bezogen auf das gesamte Konzentrat, eines Alkoxylierungsproduktes von OH-Gruppen-haltigen Carbonsäuren und/oder ihren Derivaten mit 30 - 85 Gew.-%, bevorzugt 30 - 65 Gew.-%, Ethylenoxid oder Propylenoxid enthält.

2. Mittel nach Anspruch 1, dadurch gekennzeichnet, daß es als weitere anionische und/oder nichtionische Tenside, anionische Tenside vom Sulfonat- und/oder Sulfattyp, Fettalkylglucoside, Sulfosuccinate sowie Glycerinmonoalkylether enthält.

3. Mittel nach Anspruch 1 und 2, dadurch gekennzeichnet, daß das Gewichtsverhältnis von Alkoxylierungsprodukten von OH-Gruppen-haltigen Carbonsäuren und/oder deren Derivaten zu den ggf. weiteren anionischen und /oder nichtionischen Tensiden etwa 1 zu 100 bis etwa 100 zu 1, vorzugsweise etwa 1 zu 10 bis etwa 10 zu 1 beträgt.

## Claims

1. A liquid concentrate for cleaning hard surfaces based on aqueous solutions of nonionic surfactants, optionally together with other anionic and/or nonionic surfactants, organic and/or inorganic builders, water-soluble solvents or solubilizers and other typical constituents of such concentrates, characterized in that it contains 1.0 to 30% by weight and preferably 2.0 to 15% by weight, based on the concentrate as a whole, of an alkoxylation product of OH-functional carboxylic acids and/or derivatives thereof with 30 to 85% by weight and preferably 30 to 65% by weight of ethylene oxide or propylene oxide as the nonionic surfactant.

2. A concentrate as claimed in claim 1, characterized in that it contains anionic surfactants of the sulfonate and/or sulfate type, fatty alkyl glucosides, sulfosuccinates and glycerol monoalkylethers as the other anionic and/or nonionic surfactants.

3. A concentrate as claimed in claims 1 and 2, characterized in that the ratio by weight of alkoxylation products of OH-functional carboxylic acids and/or derivatives thereof to the other anionic and/or nonionic surfactants optionally present is about 1:100 to about 100:1 and preferably about 1:10 to about 10:1.

## Revendications

1. Détergent liquide concentré pour surfaces à base de solutions aqueuses de tensioactifs non ioniques, éventuellement conjointement avec d'autres tensioactifs anioniques et/ou non ioniques, de substances d'ossature organiques et/ou minérales, de solvants solubles dans l'eau ou d'agents de solubilisation ainsi que d'autres composants usuels des détergents de ce type, caractérisé en ce qu'il contient comme tensioactif non ionique de 1,0 à 30,0 % en poids, de préférence de 2,0 à 15 % en poids, rapportés au concentré total, d'un produit d'alcoxylation d'acides carboxyliques contenant des groupes OH et/ou de leurs dérivés ayant 30-85 % en poids, de préférence 30-65 % en poids d'oxyde d'éthylène ou d'oxyde de propylène.

2. Agent selon la revendication 1, caractérisé en ce qu'il contient comme autres tensioactifs anioniques et/ou non ioniques, des tensioactifs anioniques du type sulfonate et/ou sulfate, des glucosides d'alkyl gras, des sulfosuccinates ainsi que des monoalkyléthers de glycérol.

3. Agent selon les revendications 1 et 2, caractérisé en ce que le rapport de poids des produits d'alcoxylation d'acides carboxyliques contenant des groupe OH et/ou leurs dérivés, aux autres tensioactifs anioniques et/ou non ioniques va d'environ 1 à 100 jusqu' à environ 100 à 1, de préférence d'environ 1 à 10 à environ 10 à 1.
